# EUROPÄISCHE PATENTSCHRIFT

(11) **EP 1 516 840 B1**
(45) Veröffentlichungstag und Bekanntmachung des Hinweises auf die Patenterteilung: **19.03.2008**
(21) Anmeldenummer: 04104400.9
(22) Anmeldetag: 13.09.2004
(51) Int. Cl.: B65H 73/00, B65H 16/04, B65H 19/10

(54) **Vorrichtung zum Entfernen von Ausschuss einer Materialbahn von einem Wickeltambour**
Device for removing waste of a web from a tambour
Dispositif pour enlever la maculature d'un tambour

(30) Priorität: 19.09.2003 DE 10343421
(43) Veröffentlichungstag der Anmeldung: 23.03.2005
(73) Patentinhaber: Voith Patent GmbH, 89522 Heidenheim (DE)
(72) Erfinder: Entenfellner, Robert, 3041, ASPERHOFEN (AT); Reisinger, Franz, A-3144, WALD (AT); Beisswanger, Rudolf, 89555, STEINHEIM (DE); Madrzak, Zygmunt, 89522, Heidenheim (DE)
(74) Vertreter: Kunze, Klaus

(56) Entgegenhaltungen:
- DE-A- 3 811 138
- DE-A- 4 141 242
- DE-U- 8 618 308

## Beschreibung

Die Erfindung bezieht sich auf eine Tambourablagestation mit einem Wickeltambour, der einen mit einem Wickel einer Materialbahn bewickelten Wickelkern umfasst, und mit einem einseitig befestigten und feststehenden Wickeldorn.

Bei der Herstellung einer Materialbahn, insbesondere einer Papier-, Karton-, Tissue- oder einer anderen Faserstoffbahn, wird üblicherweise eine endlose Bahn erzeugt und auf Wickeltamboure bis zum Erreichen eines gewünschten Durchmessers aufgerollt. Die aufgewickelte Materialbahn wird zur nachfolgenden Behandlung in einer Verarbeitungsmaschine, beispielsweise in einer Rollenschneidmaschine, einer Umrollmaschine, einem Kalander oder einer Streichmaschine, weitertransportiert und in einer entsprechenden Abrollvorrichtung wieder abgespult Sowohl beim Auf- als auch beim Abwickeln dieser Wickeltamboure fallen bestimmte Mengen an Ausschussmaterial an, dessen Behandlung und Rückführung in den Produktionsprozess oft zu großen Behinderungen für den Produktionsprozess führt.

Bekannt sind Abrollvorrichtungen mit einer Bremse, bei denen der Ausschuss bahnbreit in einen Auflöser geleitet wird. Auch das Abrollen von Ausschuss in einer speziellen Abrollvorrichtung der Verarbeitungsmaschine ist bekannt. Ebenso gehört das Abschwarten von Ausschusslagen oder von Lagenpaketen von Hand in einer Abrollvorrichtung einer Verarbeitungsmaschine zum Stand der Technik. Auch in Volltambourablagestationen wird manuell eingegriffen, um Lagenpakete abzuschwarten.

Eine derartige Tambourablagestation ist beispielsweise aus der deutschen Gebrauchsmusterschrift DE 86 18 308 U1 bekannt.

In der US 4,906,334 wird ein Rollenstand beschrieben, von dem aus eine Papierbahn, die als Ausschuss angesehen wird, wieder einem Pulper (Auflöser) für den Aufbereitungsprozess zur Herstellung einer Faserstoffbahn zugeführt wird.

Weiterhin werden in der DE 41 41 242 A1 ein Verfahren und eine Vorrichtung zur Vorbereitung des Anfanges einer Ersatz-Wickelrolle für den fliegenden Rollenwechsel offenbart. Dabei wird der Bahnanfang auf eine Makulaturrolle aufgewickelt, mittels dieser in eine Bearbeitungslage für die genannten Arbeitsschritte gebracht, dort der Perforation in Bahnlaufrichtung vorgelagert eine weitere Perforation quer zur Bahnrichtung aufgebracht, die Makulaturwalze zwecks Anlegens des Bahnanfangs an die Ersatz-Wickelrolle geführt und anschließend durch eine Relativbewegung zwischen beiden die Bahn an der letztgenannten Perforation getrennt und schließlich nach häufigstens jedem Vorbereitungszyklus die aufgewickelte Makulatur entfernt.

Und die DE 38 11 138 A1 offenbart eine Vorrichtung und ein Verfahren zum Behandeln des Endabschnittes einer auf einer Papierzuführeinrichtung einer papierverarbeitenden Maschine montierten Papierrolle. Die Vorrichtung wird dazu auf die Papierrolle zubewegt, bis sich eine Andruckrolle an die Papierrolle anlegt. Eine Schneidvorrichtung wird gegen die Umfangsfläche der Papierrolle angelegt und quer verfahren, um mehrere Papierwindungen als Ausschuß zu durchtrennen. Der Ausschuß wird von einer Aufnahmeeinrichtung aufgenommen. Eine weitere Schneidvorrichtung wird mit dem Mittelteil des mit dem Ausschuß aufgerollten Papierabschnitts in Kontakt gebracht, um einen Mittelschnitt auszubilden. Unmittelbar unter dem Mittelschnitt wird ein Ausschnitt ausgebildet. Der obere Teil einer Lasche wird über dem Ausschnitt an den Papierendabschnitt angepresst. Zwei an beiden Seiten des Papierendabschnittes sitzende Messer werden in Querrichtung zur Mitte bewegt, während das Papier zurückgespult wird, um einen zu dem Ausschnitt führenden V-Schnitt auszubilden. Entlang der Papierschnittkante wird Kleber aufgebracht. Das Papierende wird auf die Papierrolle zurückgewickelt. Die Lasche wird an die Papierrolle angedrückt. Der Ausschuß wird ausgegeben.

Die Nachteile des Standes der Technik bestehen darin, dass alle genannten Verfahren einen permanenten Personaleinsatz zur Durchführung und Überwachung bedingen. Die Ausschussbehandlung innerhalb des Transportsystems zwischen einem Maschinenroller und der Verarbeitungsmaschine kann zu Störungen und Verzögerungen im Materialfluss zur Herstellung der fertig veredelten Materialbahn führen.

Die manuelle Ausschussbehandlung ist oftmals mit besonderen Gefahren für das durchführende Personal verbunden und macht beispielsweise den Aufenthalt am Abwurfschacht erforderlich. Das Personal kann auch durch herabfallende Bahnschwarten gefährdet werden. Ebenso ist allein der Zug, den die Materialbahn ausübt, eine Gefahr für das Personal, das sich in der Nähe der Materialbahn aufhalten muss.

Es ist die Aufgabe der Erfindung, eine Vorrichtung zu schaffen, die die Nachteile des Standes der Technik überwindet und eine einfache Möglichkeit zur Beseitigung von Ausschuss einer Materialbahn schafft.

Erfindungsgemäß wird diese Aufgabe dadurch gelöst, dass der Wickeltambour durch eine Antriebseinrichtung antreibbar ist, dass der Wickeldorn im Abrollbereich des Wickeltambours unter einem Winkel zur Längsachse des Wickeltambours angeordnet ist, wobei der Winkel einen Wert im Bereich von größer 0 und kleiner 90°, vorzugsweise im Bereich von 5 und 45°, aufweist, dass auf den Wickeldorn die Materialbahn von dem Wickeltambour mittels einer Aufwickeleinrichtung wendelförmig aufwickelbar ist, und dass die wendelförmig gewickelte und von dem Wickeldorn herabgleitende Materialbahn einer Zerkleinerungseinheit, insbesondere zwei mit einander zusammenwirkenden Messern oder mit Zähnen oder Stacheln versehenen Walzen, zuführbar ist. Die Materialbahn wird somit um den Wickeldorn nach Art eines eine Zigarre umgebenden äußeren Tabakblattes gewickelt.

Bei der erfindungsgemäßen Tambourablagestation ist ein Eingreifen von Personal nicht erforderlich; Tambourablagestation umfasst eine Dreheinrichtung zum Antreiben des Wickeltambours, beispielsweise einen Getriebemotor mit einem auf die Mantelfläche des auf dem Wickeltambour aufgebrachten Wickels angreifenden Reibrad. Alternativ hat der Wickeltambour einen Kernantrieb, beispielsweise mit einer in der Antriebswelle eingebrachten verschiebbaren Zahnkupplung oder dergleichen. Die Tambourablagestation wird entweder von einem Tambourtransportsystem oder durch einen Tambourkran beschickt.

Vorteilhafte Weiterbildungen ergeben sich aus den Unteransprüchen, der Beschreibung und den Zeichnungen.

Die auf dem Wickeltambour aufgewickelte Materialbahn wird dadurch entsorgt, dass ein vorzugsweise mit einer reibungsarmen Oberfläche ausgestatteter Wickeldorn, eine Antriebseinrichtung zum wendelförmigen Umwickeln des Wickeldorns mit der Materialbahn und ein asymmetrisch geschlitzter Führungskanal oder eine Führungswanne eingesetzt werden, die die wendelförmig aufgewickelte Materialbahn von außen umgeben und leiten.

Der Bahnanfang wird vorzugsweise von einem Antriebsriemen, der den Wickeldom unter einem möglichst großen Winkel umschlingt, unter Zuhilfenahme einer Einführhilfe, beispielsweise eines Vakuumbandes erfasst. Die Einführhilfe besteht beispielsweise aus einer Antriebsrolle mit einer Antriebseinrichtung und einer Umlenkrolle mit einer entsprechenden Lagerung. Die Antriebseinrichtung kann zum Beispiel ein Elektromotor oder ein fluidbetriebener Motor sein. Zwischen den beiden Rollen ist ein luftdurchlässiges und umlaufendes Endlosband aus einem flexiblen Material, zum Beispiel eine gelochte Kunststoffbahn, ein Geflecht oder dergleichen, geführt. An der Antriebsrolle greift eine Belastungseinrichtung, zum Beispiel ein fluiddruckbeaufschlagter Aktuator, zur Herstellung des Kontaktes zwischen dem Endlosband und der Materialbahn auf dem Wickelkern an. Innerhalb des umlaufenden Endlosbands ist zur Seite der Materialbahn hin gerichtet ein Vakuumkanal angeordnet, welcher zum Bandtrum auf der Seite der ablaufenden Materialbahn offen ist. Dieser Vakuumkanal ist mit einer Einrichtung zur zeugung eines Unterdrucks versehen, welcher auf der offenen Seite des Vakuumkanals durch das umlaufende Endlosband wirkt und für das Ablösen des Bahnanfangs vom Wickelkern und dessen zuverlässigen Transport zu einer Einlaufstelle einer Ausschussbehandlungseinrichtung.

In einer bevorzugten Ausgestaltung ist die Riemenführung gegenüber der Materialbahn und/oder dem Wickeldorn verschränkt angeordnet. Alternativ ist eine die Materialbahn an den Wickeldorn anpressende Antriebsrolle vorgesehen. Die Bahnspannung wird dabei durch eine auf den Wickeltambour einwirkende Bremse annähernd konstant gehalten.

In einer weiteren bevorzugten Alternative oder zusätzlich zu einem Antrieb durch einen Antriebsriemen oder eine Antriebsrolle in Form eines Reibrades wird die Materialbahn durch einen Druckluftantrieb, insbesondere durch einen Zyklon, auf den Wickeldorn aufwickelt.

Durch die Anordnung der Wickelachsen des Wickeltambours und des Wickeldorns unter einem spitzen oder stumpfen Winkel und auch durch die Verschränkung der Riemenführung wird ein Vorschub der Materialbahn erzeugt, der die entstehende wendelförmige Materialbahnhülse entlang der Achse des Wickeldorns kontinuierlich in Richtung eines immer größeren Achsabstandes zwischen dem Wickeltambour und dem Wickeldorn bewegt. Zur Unterstützung dieser Bewegung ist vorzugsweise vorgesehen, dass der Wickeldorn von einem, insbesondere asymmetrisch mit Schlitzen ausgestatteten, Führungskanal zur Führung der wendelförmig aufgewickelten Materialbahn umgeben ist oder dass eine, insbesondere asymmetrisch mit Schlitzen ausgestattete, Führungswanne auf der Unterseite des Wickeldorns angeordnet ist. Der Führungskanal ist entweder auf der Innenseite der von der Materialbahn gebildeten Hülse oder auf der Außenseite der Materialbahnhülse angeordnet.

Es erweist sich als vorteilhaft, wenn der Führungskanal bzw. die Führungswanne einen kreis- oder schneckenförmigen Querschnitt hat.

Die Mantelfläche des Wickelkerns ist durch einen geringen Reibungskoeffizienten gekennzeichnet, um das Gleiten der Innenseite der ihn umgebenden Materialbahnhülse zu begünstigen. Die Länge des Wickeldorns erstreckt sich im wesentlichen von seinem einseitigen Befestigungsbereich außerhalb der Wickelvorrichtung, das heißt außerhalb des Bereichs, in dem die Materialbahn wendelförmig aufgenommen wird, bis mindestens über den Umschlingungsbereich durch den Treib- oder Antriebsriemen bzw. den Angriffsbereich der Antriebsrolle. Eine weitere Maßnahme, um die Reibung zu reduzieren, besteht darin, dass der Wickeldorn einen inneren Kanal aufweist, aus dem über mantelseitige Bohrungen Druckluft gegen die wickeldornseitige Innenfläche der Materialbahn gepresst wird.

Von der Zerkleinerungseinheit oder unmittelbar vom freien Ende des Wickeldorns gleitet die Materialbahn auf ein Förderband, in einen zu einem Auflöser führenden Schacht oder wird einer Absaugeinrichtung zugeführt.

Die Tambourablagestation ist entweder separat angeordnet, oder sie ist in ein Magazin für Voll-, Ausschuss- oder Resttamboure integriert; sie kann jedoch auch in ein übergreifendes Transportsystem für bewickelte oder leere Tamboure eingebunden sein. Durch die kompakte Bauform und den seitlichen Materialbahnaustrag kann auch der Einbau in ein Tambourmagazin an einem Maschinenroller realisiert werden.

Insgesamt bestehen die Vorteile der Lösung darin, dass ein verhältnismäßig geringer Einbauraum erforderlich ist, dass nur ein geringer Bedarf für einen manuellen Eingriff besteht und dass der Aufstellungsort der Abschwarteinrichtung nicht unmittelbar an die Aufstellung des Auflösers gebunden ist. Die Bahnablaufgeschwindigkeit lässt sich bedarfsorientiert steuern. Aufgrund der kontinuierlichen Abarbeitung der vorhandenen Ausschussmenge besteht nur eine geringe Anforderung an die maximale Auflöserkapazität. Die Erfindung ist unabhängig vom jeweiligen Wickeldurchmesser anwendbar und lässt sich mit Tambourtransportsystemen problemlos kombinieren.

Nachfolgend wird die Erfindung in Ausführungsbeispielen näher erläutert.

Es zeigen
- Figur 1: eine perspektivische Ansicht einer Tambourablagestation, in der eine Materialbahn durch ein Antriebsband wendelförmig aufgewickelt wird;
- Figur 2: eine mit einem Druckluftantrieb betriebene Aufwickelvorrichtung zum Aufwickeln einer Materialbahn auf einen Wickeldorn;
- Figur 3: eine schematisierte Schnittdarstellung einer weiteren Ausführungsform einer Aufwickeleinrichtung zum Aufwickeln einer Materialbahn auf einen Wickeldorn; und
- Figur 4: eine Seitenansicht der Aufwickeleinrichtung gemäß Figur 3; und
- Figur 5: eine schematisierte Seitenansicht einer bevorzugten Ausführungsform einer Einführhilfe.

Eine Tambourablagestation 1 gemäß Figur 1 umfasst einen auf einem Lagergestell 2 drehbar abgelegten Wickeltambour 3, der durch einen (hier nicht dargestellten) Antrieb, beispielsweise einen Kernantrieb, angetrieben wird. Um einen Wickelkern 4 des Wickeltambours ist eine Materialbahn 5 aufgewickelt, die durch einen an einen feststehenden Wickeldorn 6 angestellten und durch eine Antriebseinrichtung 7 angetriebenen Aufwickeleinrichtung 8 abgewickelt wird. Um den gewünschten Bahnzug zu erreichen, ist vorzugsweise während des Abwickelvorgangs eine Bremse an den Wickeltambour 3 angestellt, beispielsweise eine auf Wellenzapfen 9 des Wickeltambours 3 wirkende Kernbremse.

Der Wickeldorn 6 hat einen kreisförmigen Querschnitt und eine reibungsarme Oberfläche. Er ist nur an einem Ende an einer Halterung 10 befestigt, während sein anderes Ende frei liegt, so dass von diesem die Materialbahn 5 abgewickelt werden kann.

Dadurch, dass die Längsachsen des Wickeltambours 3 und des Wickeldorns 6 zueinander unter einem Winkel α im Bereich von größer 0 und kleiner 90°, vor zugsweise im Bereich von 5 und 45°, stehen, wird erreicht, dass die Materialbahn 5 wendelförmig auf den Wickeldorn 6 aufgewickelt wird, wobei sie nach Überschreiten der Länge des Wickeldorns 6 an dessen freiem Ende heruntergleitet. Die Wendel der heruntergleitenden Materialbahn 5 hat einen kleinen Durchmesser, der nur unwesentlich größer ist als der Durchmesser des Wickeldorns 6; daher lässt sie sich leicht weitertransportieren, beispielsweise zu einem Schacht 11, der zu einem Auflöser führt. Zusätzlich wird die Wendel durch Messer 12, 13, die am freien Ende des Wickeldorns 6 angebracht sind, zerkleinert.

Zur besseren Führung der Materialbahn 5 um den feststehenden Wickeldom 6 herum ist ein asymmetrisch geschlitzter Führungskanal 14 vorgesehen, der die äußere Fläche der Materialbahn 5 im Bereich des Wickeldorns 6 umgibt. Aus den Schlitzen des Führungskanals 14 oder einer anstelle des Führungskanals 14 angeordneten Führungswanne kann Druckluft auf die Materialbahn 5 geblasen werden, um deren Transport zu unterstützen.

In einem anderen Ausführungsbeispiel gemäß Figur 2 ist ein Turbulenzkanal im Bereich der Wendel der Materialbahn 5 auf dem Wickeldorn 6 vorhanden. Hierbei wird im Bereich des festen Endes des Wickeldorns 6 wenigstens durch eine Zuführleitung 15 aus Auslässen 16, 17 Druckluft im wesentlichen parallel zur Längsachse des Wickeldorns 6 ausgeblasen und wenigstens teilweise in die Wendel der Materialbahn 5 hineingeblasen, so dass diese leicht über den Wickeldom 6 hinweggleitet. Dieser Vorgang kann noch unterstützt werden, wenn auch bei dieser Ausführungsform der Führungskanal 14 oder eine Führungswanne vorhanden ist, aus deren Schlitzen 18 ebenfalls Druckluft auf die Materialbahn geblasen werden kann.

Die Figur 3 zeigt eine schematisierte Schnittdarstellung einer weiteren Ausführungsform einer Aufwickeleinrichtung 8 zum Aufwickeln einer Materialbahn 5 auf einen Wickeldorn 6. Die Materialbahn 5 ist dabei durch einen den Wickeldorn 6 zumindest streckenweise umschlingenden und über mehrere Umlenkrollen 20 geführten Antriebsriemen 19 der Aufwickeleinrichtung 8 aufwickelbar. Der Antriebsriemen 19 ist von einer Antriebseinrichtung 21 mittels einer Antriebsrolle 22 angetrieben, wobei die Antriebseinrichtung 7 beispiel sweise einen dargestellten Elektromotor 22 umfassen kann. Die Materialbahn kann auch durch mehrere angetriebene und anpressende Antriebsrollen an den Wickeldorn aufwickelbar sein.

Weiterhin zeigt die Figur 4 eine Seitenansicht der Aufwickeleinrichtung 8 gemäß Figur 3. Es ist deutlich erkennbar, dass die Führung des Antriebsriemens 19 gegenüber der Materialbahn 5 und/oder dem Wickeldom 6 verschränkt ist. Der Winkel β der Verschränkung ist vorzugsweise einstellbar.

Die Figur 5 zeigt eine schematisierte Seitenansicht einer bevorzugten Ausführungsform einer Einführhilfe 23. Die dargestellte Einführhilfe 23 besteht aus einer Antriebsrolle 24 mit einer Antriebseinrichtung 25 und einer Umlenkrolle 26 mit einer entsprechenden Lagerung 27. Die Antriebseinrichtung 25 kann zum Beispiel ein Elektromotor oder ein fluidbetriebener Motor sein. Zwischen den beiden Rollen 24, 26 ist ein luftdurchlässiges und umlaufendes Endlosband 28 aus einem flexiblen Material, zum Beispiel eine gelochte Kunststoffbahn, ein Geflecht oder dergleichen, geführt. An der Antriebsrolle 24 greift eine Belastungseinrichtung 29, zum Beispiel ein fluiddruckbeaufschlagter Aktuator, zur Herstellung des Kontaktes zwischen dem Endlosband 28 und der Materialbahn 5 auf dem Wickelkern 4 an. Innerhalb des umlaufenden Endlosbands 28 ist zur Seite der Materialbahn 5 hin gerichtet ein Vakuumkanal 30 angeordnet, welcher zum Bandtrum 31 auf der Seite der ablaufenden Materialbahn 5 offen ist. Dieser Vakuumkanal 30 ist mit einer Einrichtung 32 zur Erzeugung eines Unterdrucks p_{U} versehen, welche auf der offenen Seite des Vakuumkanals 30 durch das umlaufende Endlosband 28 wirkt und für das Ablösen des Bahnanfangs vom Wickelkern 4 und dessen zuverlässigen Transport zu einer nicht mehr dargestellten Einlaufstelle 33 einer Ausschussbehandlungseinrichtung ("Abschwartzigarre").

### Bezugszeichenliste

- 1: Tambourablagestation
- 2: Lagergestell
- 3: Wickeltambour
- 4: Wickelkern
- 5: Materialbahn
- 6: Wickeldom
- 7: Antriebseinrichtung
- 8: Aufwickeleinrichtung
- 9: Wellenzapfen
- 10: Halterung
- 11: Schacht
- 12: Messer
- 13: Messer
- 14: Führungskanal
- 15: Zuführleitung
- 16: Auslass
- 17: Auslass
- 18: Schlitz
- 19: Antriebsriemen
- 20: Umlenkrolle
- 21: Antriebsrolle
- 22: Elektromotor
- 23: Einführhilfe
- 24: Antriebsrolle
- 25: Antriebseinrichtung
- 26: Umlenkrolle
- 27: Lagerung
- 28: Endlosband
- 29: Belastungseinrichtung
- 30: Vakuumkanal
- 31: Bandtrum
- 32: Einrichtung
- 33: Einlaufstelle

- p_{U}: Unterdruck
- α: Winkel (Wickeltambour - Wickeldorn)
- β: Winkel (Verschränkung)

## Patentansprüche

1. Tambourablagestation (1) mit einem Wickeltambour (3), der einen mit einem Wickel einer Materialbahn (5) bewickelten Wickelkern (4) umfasst, und mit einem einseitig befestigten und feststehenden Wickeldorn (6), wobei
der Wickeltambour (3) durch eine Antriebseinrichtung antreibbar ist, **daclurch gekennzeichnet,** dass der Wickeldorn (6) im Abrollbereich des Wickeltambours (3) unter einem Winkel (α) zur Längsachse des Wickeltambours (3) angeordnet ist wobei der Winkel (α) einen Wert im Bereich von größer 0 und kleiner 90°, vorzugsweise im Bereich von 5 und 45°, aufweist,
dass auf den Wickeldorn (6) die Materialbahn (5) von dem Wickeltambour (3) mittels einer Aufwickeleinrichtung (8) wendelförmig aufwickelbar ist, und
dass die wendelförmig gewickelte und von dem Wickeldorn (6) herabgleitende Materialbahn (5) einer Zerkleinerungseinheit, insbesondere zwei mit einander zusammenwirkenden Messern (12, 13) oder mit Zähnen oder Stacheln versehenen Walzen, zuführbar ist.

2. Tambourablagestation (1) nach Anspruch 1,
**dadurch gekennzeichnet,**
**dass** die Materialbahn (5) durch einen den Wickeldorn (6) umschlingenden Antriebsriemen (19) der Aufwickeleinrichtung (8) oder durch eine die Materialbahn (5) an den Wickeldorn (6) anpressende Antriebsrolle auf den Wickeldorn (6) aufwickelbar ist.

3. Tambourablagestation (1) nach Anspruch 2,
**dadurch gekennzeichnet,**
**dass** die Riemenführung gegenüber der Materialbahn (5) und/oder dem Wickeldorn (6) verschränkt ist.

4. Tambourablagestation (1) nach einem der vorhergehenden Ansprüche,
**dadurch gekennzeichnet,**
**dass** die Materialbahn (5) durch einen Druckluftantrieb, insbesondere durch einen Zyklon, auf den Wickeldorn (6) aufwickelbar ist.

5. Tambourablagestation (1) nach einem der vorhergehenden Ansprüche,
**dadurch gekennzeichnet,**
**dass** der Wickeldorn (6) von einem, insbesondere asymmetrisch mit Schlitzen (18) ausgestatteten, Führungskanal (14) zur Führung der wendelförmig aufgewickelten Materialbahn (5) umgeben ist oder
**dass** eine, insbesondere asymmetrisch mit Schlitzen (18) ausgestattete, Führungswanne auf der Unterseite des Wickeldorns (6) angeordnet ist.

6. Tambourablagestation (1) nach Anspruch 5,
**dadurch gekennzeichnet,**
**dass** der Führungskanal (14) beziehungsweise die Führungswanne einen kreis- oder schneckenförmigen Querschnitt hat.

7. Tambourablagestation (1) nach einem der vorhergehenden Ansprüche,
**dadurch gekennzeichnet,**
**dass** der Wickeldorn (6) einen inneren Kanal aufweist, aus dem über mantelseitige Bohrungen Druckluft gegen die wickeldornseitige Fläche der Materialbahn (5) pressbar ist.

8. Tambourablagestation (1) nach einem der vorhergehenden Ansprüche,
**dadurch gekennzeichnet,**
**dass** die Materialbahn (5) dem einseitig befestigten und feststehenden Wickeldorn (6) zumindest mittels einer vorzugsweise ein Endlosband (28) aufweisenden Einführhilfe (23) zuführbar ist.

9. Tambourablagestation (1) nach einem der vorhergehenden Ansprüche,
**dadurch gekennzeichnet,**
**dass** die von der Zerkleinerungseinheit oder unmittelbar vom freien Ende des Wickeldorns (6) gleitende Materialbahn (5) einem Förderband, einem zu einem Auflöser führenden Schacht (11) oder einer Absaugeinrichtung zuführbar ist.

## Claims

1. Spool storage station (1) having a spool (3) which comprises a core (4) wound with a coil of a material web (5), and having a winding mandrel (6) which is fixed on one side and is stationary, it being possible for the spool (3) to be driven by a drive device,
**characterized**
**in that** the winding mandrel (6) is arranged in the unwinding region of the spool (3) at an angle (α) to the longitudinal axis of the spool (3), the angle (α) having a value in the range from greater than 0 and less than 90°, preferably in the range from 5 to 45°,
**in that,** on the winding mandrel (6), the material web (5) from the spool (3) can be wound up spirally by means of a winding device (8), and
**in that** the material web (5) wound up spirally and sliding off the winding mandrel (6) can be fed to a comminution unit, in particular two rolls having mutually interacting knives (12, 13) or provided with teeth or spikes.

2. Spool storage station (1) according to Claim 1, **characterized in that** the material web (5) can be wound onto the winding mandrel (6) by a drive belt (19) wrapping around the winding mandrel (6) and belonging to the winding device (8), or by means of a drive roller pressing the material web (5) onto the winding mandrel (6).

3. Spool storage station (1) according to Claim 2, **characterized in that** the belt guidance is skewed with respect to the material web (5) and/or the winding mandrel (6).

4. Spool storage station (1) according to one of the preceding claims, **characterized in that** the material web (5) can be wound onto the winding mandrel (6) by a compressed air drive, in particular by a cyclone.

5. Spool storage station (1) according to one of the preceding claims, **characterized in that** the winding mandrel (6) is surrounded by a guide channel (14), in particular equipped asymmetrically with slots (18), in order to guide the material web (5) wound up spirally, or **in that** a guide trough, in particular equipped asymmetrically with slots (18), is arranged on the underside of the winding mandrel (6).

6. Spool storage station (1) according to Claim 5, **characterized in that** the guide channel (14) or, respectively, the guide trough has a circular or snail-like cross section.

7. Spool storage station (1) according to one of the preceding claims, **characterized in that** the winding mandrel (6) has an internal channel, from which compressed air can be pressed against the area of the material web (5) on the side of the winding mandrel via drilled holes on the circumferential side.

8. Spool storage station (1) according to one of the preceding claims, **characterized in that** the material web (5) can be fed to the winding mandrel (6) which is fixed on one side and stationary, at least by means of an insertion aid (23) preferably having an endless belt (28).

9. Spool storage station (1) according to one of the preceding claims, **characterized in that** the material web (5) from the comminution unit or sliding directly from the free end of the winding mandrel (6) can be fed to a conveyor belt, a shaft (11) leading to a pulper or to an extraction device.

## Revendications

1. Poste de dépose à tambour (1), comprenant un tambour d'enroulement (3) qui comprend un noyau d'enroulement (4) enroulé avec un enroulement d'une bande de matériau (5), et comprenant un mandrin d'enroulement (6) fixé d'un côté et stationnaire,
le tambour d'enroulement (3) pouvant être entraîné par un dispositif d'entraînement, **caractérisé en ce que** le mandrin d'enroulement (6) est disposé dans la région de déroulement du tambour d'enroulement (3) suivant un angle (α) par rapport à l'axe longitudinal du tambour d'enroulement (3), l'angle (α) présentant une valeur supérieure à 0 et inférieure à 90°, de préférence de l'ordre de 5 à 45°,
**en ce que** l'on peut enrouler sous forme hélicoïdale sur le mandrin d'enroulement (6) la bande de matériau (5) depuis le tambour d'enroulement (3) au moyen d'un dispositif d'enroulement (8), et
**en ce que** la bande de matériau (5) enroulée sous forme hélicoïdale et glissant vers le bas depuis le mandrin d'enroulement (6) peut être acheminée à une unité de déchiquetage, notamment à deux couteaux (12, 13) coopérant l'un avec l'autre, ou à des cylindres pourvus de dents ou de pointes.

2. Poste de dépose à tambour (1) selon la revendication 1,
**caractérisé en ce que**
la bande de matériau (5) peut être enroulée sur le mandrin d'enroulement (6) par une courroie d'entraînement (19) du dispositif d'enroulement (8) entourant le mandrin d'enroulement (6) ou par un rouleau d'entraînement pressant la bande de matériau (5) sur le mandrin d'enroulement (6).

3. Poste de dépose à tambour (1) selon la revendication 2,
**caractérisé en ce que**
le guidage par courroie est entrelacé par rapport à la bande de matériau (5) et/ou par rapport au mandrin d'enroulement (6).

4. Poste de dépose à tambour (1) selon l'une quelconque des revendications précédentes,
**caractérisé en ce que**
la bande de matériau (5) peut être enroulée par un entraînement à air comprimé, notamment par un cyclone, sur le mandrin d'enroulement (6).

5. Poste de dépose à tambour (1) selon l'une quelconque des revendications précédentes,
**caractérisé en ce que**
le mandrin d'enroulement (6) est entouré par un canal de guidage (14) réalisé notamment avec des fentes asymétriques (18) pour le guidage de la bande de matériau (5) enroulée sous forme hélicoïdale ou **en ce qu'**un bac de guidage réalisé notamment avec des fentes asymétriques (18) est disposé sur le côté inférieur du mandrin d'enroulement (6).

6. Poste de dépose à tambour (1) selon la revendication 5,
**caractérisé en ce que**
le canal de guidage (14), respectivement le bac de guidage, présente une section transversale circulaire ou en forme de vis.

7. Poste de dépose à tambour (1) selon l'une quelconque des revendications précédentes,
**caractérisé en ce que**
le mandrin d'enroulement (6) présente un canal interne duquel de l'air comprimé peut être poussé contre la surface côté mandrin d'enroulement de la bande de matériau (5) par le biais d'alésages côté enveloppe.

8. Poste de dépose à tambour (1) selon l'une quelconque des revendications précédentes,
**caractérisé en ce que**
la bande de matériau (5) peut être acheminée au mandrin d'enroulement (6) fixé d'un côté et stationnaire, au moyen d'au moins un auxiliaire d'insertion (23) présentant de préférence une bande sans fin (28).

9. Poste de dépose à tambour (1) selon l'une quelconque des revendications précédentes,
**caractérisé en ce que**
la bande de matériau (5) glissant depuis l'unité de déchiquetage ou directement depuis l'extrémité libre du mandrin d'enroulement (6) peut être acheminée à une bande transporteuse, à une gaine (11) conduisant à un pulpeur, ou à un dispositif d'aspiration.
